# EUROPÄISCHE PATENTSCHRIFT

(11) **EP 1 958 704 B1**
(45) Veröffentlichungstag und Bekanntmachung des Hinweises auf die Patenterteilung: **22.10.2014**
(21) Anmeldenummer: 07102361.8
(22) Anmeldetag: 14.02.2007
(51) Int. Cl.: B05C 5/02, B65C 9/22, B65C 9/00

(54) **Vorrichtung zum getakteten Abgeben von Portionen einer pastösen Masse**
Device for clocked discharge of portions of a paste-like mass
Dispositif pour délivrer de façon cadencée des portions de produit pâteux

(43) Veröffentlichungstag der Anmeldung: 20.08.2008
(73) Patentinhaber: Robatech AG, 5630 Muri (CH)
(72) Erfinder: Müller, Heinz, 4460, Gelterkinden (CH)
(74) Vertreter: Quermann, Helmut

(56) Entgegenhaltungen:
- DE-U1- 9 412 935
- DE-U1- 20 303 182
- DE-U1-202006 014 743
- US-A- 2 002 242
- US-A1- 2006 201 630

## Beschreibung

Die Erfindung betrifft eine Vorrichtung zum aufeinanderfolgenden Abgeben von Portionen pastöser Massen nach dem Oberbegriff des Anspruchs 1.

Hierbei handelt es sich beispielsweise, aber nicht ausschliesslich, darum, eine pastöse Masse wie beispielsweise einen Klebstoff getaktet bzw. mit gleichen oder unterschiedlichen Auftragsperioden und Unterbrüchen auf ein Objekt oder eine Folge von Objekten abzugeben, um dort in Abständen möglichst mit einem streifen- oder flächenförmigen Auftrag die pastöse Masse zu deponieren.

Als eine von zahlreichen Anwendungsmöglichkeiten, jedoch ohne einschränkende Wirkung auf die Erfindung, sei die Etikettierung von Behältnissen wie Flaschen, Dosen oder andere Gebinde genannt. Hierbei wird eine Folge der zu etikettierenden Flaschen oder Dosen, vorzugsweise in vertikaler Ausrichtung, an einer Etikettierstation vorbei geführt und jede Flasche oder Dose mit einer Etikette versehen. Zu diesem Zweck wird ein erster Randstreifen einer Etikette mittels eines Klebstoffes, der üblicherweise nur punktuell aufgetragen oder aufgesprüht wird, längs eines vertikalen Bereiches an der Flasche oder Dose fixiert. Auf einem zweiten Randstreifen der Etikette, der dem ersten Randstreifen gegenüberliegt, wird dann ein Flächen- oder Streifenauftrag über Etikettenhöhe eines Klebstoffes deponiert. Durch eine geeignete Relativbewegung zwischen der Flasche oder Dose und einem Etikettenspender der Etikettierstation wird die Etikette um die Flasche oder Dose geführt und so an diese angelegt, dass der zweite Randstreifen über den ersten Randstreifen zu liegen kommt.

Etikettierstationen dieser Art mit Düsenkörpern zur Abgabe von Klebstoffen in Form pastöser Massen sind bekannt. Sie sind aber mit verschiedenen Nachteilen behaftet.

Ein erster Nachteil herkömmlicher Etikettierstationen liegt darin, dass die Anpassung der Etikettierstationen bzw. der Düsenkörper zum Aufbringen verschieden hoher Etiketten umständlich ist. Herkömmlicherweise wird nämlich für jede Etikettengrösse ein höhenangepasster Düsenkörper verwendet. Sind dann Etiketten anderer Höhe zu verarbeiten, so muss der Düsenkörper ausgetauscht werden, was nur unter Durchführung langwieriger Montage- und Justiervorgänge erfolgen kann. Es sind auch Lösungen bekannt, bei denen die Anpassung an höhere oder weniger hohe Etiketten geschieht, indem an einem Düsenkörper ein Teil der Düsen durch Blinddüsen ersetzt wird. Auch dieser Ansatz ist zeitaufwendig.

Um die Umrüstbarkeit zu verbessern, kann eine Schlitzdüse mit Düsenkörper verwendet werden, in dessen Hauptkanal ein Kolben verschiebbar angeordnet ist. Der Hauptkanal verläuft parallel zu dem länglichen Schlitz der Schlitzdüse. Ein solcher Kolben deckt die jeweils einen Teil der Schlitzdüse ab, so dass der entsprechende Teil inaktiv bzw. nicht mehr operativ ist. Allerdings ist für eine solche Anordnung ein Hauptkanal mit einem verhältnismässig grossen Durchmesser erforderlich, da der Hauptkanal die pastöse Masse so verteilen muss, dass sie gleichmässig durch den Schlitz der Schlitzdüse austritt.

Eine ähnliche Lösung ist aus der Gebrauchsmusterschrift DE 20 2006 014743 U1 bekannt. Auch hier kann die Auftragsbreite durch das Verstellen eines Kolbens geändert werden. Zwischen einem zentralen Klebstoffverteilerkanal und einer schlitzförmigen Düsenöffnung sind mehrere zueinander beabstandete Auslasskanäle angeordnet. Diese Auslasskanäle können durch den Kolben geschlossen oder geöffnet werden.

Höhenanpassbare Düsenkörper lassen sich auch realisieren, indem anstelle des oder zusätzlich zu einem Kolben eine Fahne vorgesehen ist, die durch den Abgabebereich bzw. Schlitz einer Schlitzdüse ragt und dort zur Verstellbarkeit der Düse verschoben werden kann. Da eine solche Fahne aus Festigkeitsgründen eine bestimmte minimale Wandstärke benötigt, muss ein verhältnismässig weiter Abgabebereich bzw. Schlitz vorgesehen sein. Dadurch wächst die Gefahr, dass bei Unterbrüchen der Abgabe der Masse Luft in den Hauptkanal strömt. Ausserdem hat ein weiter Abgabespalt einen hohen Verbrauch an pastöser Masse und verhältnismässig dicke Schichten der aufgetragenen pastösen Masse zur Folge, was im Allgemeinen nicht erwünscht ist.

Ein besonderer Nachteil herkömmlicher Düsenkörper liegt darin, dass zwischen den Auftragsvorgängen der pastösen Masse Umgebungsluft in den Hauptkanal gelangt, insbesondere dann, wenn ein grosser Hauptkanal mit Kolben vorgesehen ist, und dadurch Teile der Masse aus dem Kanalsystem austreten. Dies ist unter Anderem umso eher der Fall, je grösser der Querschnitt des Hauptkanals ist, und es kann zur Folge haben, dass die beim nächsten Takt abgegebene pastöse Masse nicht in der erwünschten Konfiguration bzw. ohne eine kontinuierliche Raupe zu bilden auf eine Auftragsfläche gelangt. Dies liegt daran, dass nach dem Austreten oder Auslaufen eines Teils der Masse erst der Hauptkanal wieder mit Masse gefüllt werden muss, bevor wieder gleichmässig pastöse Masse abgegeben werden kann. Dieses letztgenannte Problem wird durch die höhenanpassbaren Düsenkörper verschärft, weil bei diesen ein relativ grossdurchmessriger Hauptkanal erforderlich ist.

Aufgabe der Erfindung ist es, eine Vorrichtung zum getakteten Abgeben einer pastösen Masse der eingangs genannten Art zu schaffen, wobei die abzugebende pastöse Masse auch nach Taktunterbrechungen oder anderen Pausen eine möglichst kontinuierliche, im Sinne von gleichmässige, Auftragsschicht bilden soll. Diese Auftragsschicht kann flächig oder linienförmig sein und hierbei insbesondere Raupen geringer Höhe und dadurch einen sparsamem Verbrauch an pastöser Masse gewährleisten.

Die Lösung dieser Aufgabe erfolgt an einer Vorrichtung der eingangs genannten Art durch die Merkmale des unabhängigen Anspruchs 1.

Bevorzugte Weiterbildungen der Erfindung sind durch die abhängigen Ansprüche definiert.

Die neue Vorrichtung umfasst einen Düsenkörper mit mindestens einem Zufuhrkanal, mit einem Hauptkanal, mit einer Vielzahl von Verteilkanälen und mit einem sich über die Länge des Düsenkörpers erstreckenden Abgabebereich, wobei diese vier Elemente des Düsenkörpers bei der Abgabe von Portionen der pastösen Masse in der soeben genanten Reihenfolge durchströmt werden. Der mindestens eine Zufuhrkanal ist mit pastöser Masse speisbar und mündet in den Hauptkanal, und zwar vorzugsweise in dessen untersten Bereich, das heisst unterhalb der Verteilkanäle. Der Hauptkanal ist mindestens annähernd vertikal angeordnet. Die Verteilkanäle münden im gemeinsamen Austrittsbereich, sie weisen Eintrittsquerschnitte auf, die in der Wandung des Hauptkanals liegen, sowie Austrittsquerschnitte im Abgabebereich. Der Abgabebereich wird durch den Düsenkörper begrenzt.

Nach der Erfindung weist jeder Verteilkanal einen in Flussrichtung der abgegebenen pastösen Masse ansteigenden Kanalbereich auf. Dadurch wird verhindert, dass bei Unterbrüchen der Abgabe der pastösen Masse Umgebungsluft gewissermassen rückwärts durch die Verteilkanäle in den Hauptkanal gelangt, oder mit anderen Worten ausgedrückt, dass der Hauptkanal Luft einzieht. Auf diese Weise kann erreicht werden, dass keine Masse ausläuft und dass dadurch bei einer Wideraufnahme der Abgabe von pastöser Masse im folgenden Takt bzw. nach einem Unterbruch pastöse Masse stets in kontinuierlicher und gleichmässiger Konfiguration auf die Auftragsfläche gelangt.

Bei einem bevorzugten Ausführungsbeispiel verlaufen die Verteilkanäle gerade oder gekrümmt, aber jedenfalls so, dass der Austrittsquerschnitt jedes Verteilkanals oberhalb des Eintrittsquerschnittes desselben Verteilkanals angeordnet ist, wodurch der ansteigende Kanalbereich gebildet wird.

Bei einem anderen bevorzugten Ausführungsbeispiel weist jeder Verteilkanal einen siphon-artig gekrümmten Bereich auf, in welchem der ansteigende Kanalbereich angeordnet ist.

Kontinuierliche Raupen sollen insbesondere auch dann gebildet werden, wenn der Düsenkörper in seinem Hauptkanal einen höhenverstellbaren Kolben aufweist, mit welchem die Vorrichtung in einfacher Weise zur Abgabe von Raupen verschiedener Höhe eingestellt werden kann.

Vorzugsweise besteht der Düsenkörper im Wesentlichen aus einem ersten Düsenteilkörper und einem zweiten Düsenteilkörper. Jeder der Düsenteilkörper weist eine Kontaktfläche auf, wobei im montierten Zustand der Vorrichtung die beiden Kontaktflächen dicht aneinander anliegen. Die Kontaktflächen sind vorzugsweise vertikal und eben. Jeder der Düsenteilkörper weist ferner eine Randfläche auf, wobei die Randflächen nicht zusammenhängen und nicht aneinander anliegen sondern die Verteilkanäle und den Abgabebereich begrenzen.

Insbesondere zur Vereinfachung der Herstellung und der Montage des Düsenkörpers sind die Verteilkanäle praktisch immer nur im ersten Düsenteilkörper angebracht, und zwar an einer ersten Fläche, der eine zweite Fläche am zweiten Düsenteilkörper gegenüberliegt. Diese beiden Flächen sind Teil der Kontaktflächen, mit denen die Düsenteilkörper aneinander anliegen, wobei die Verteilkanäle die Kontaktflächen unterbrechen. Die zweite dieser Flächen, das heisst diejenige Fläche, die am zweiten Düsenteilkörper angeordnet ist, bildet eine Abdeckfläche für die Verteilkanäle. Diese Abdeckfläche ist vorzugsweise eben, kann aber auch anders ausgebildet sein. Die der Abdeckfläche am zweiten Düsenteilkörper gegenüberliegende Grundfläche jedes Verteilkanals am ersten Düsenteilkörper bildet gewissermassen den hier im Wesentlichen vertikal gerichteten Kanalgrund.

Zur Erzeugung einer kontinuierlichen Abgabe der pastösen Masse ist es vorteilhaft, wenn der Querschnitt des Zufuhrkanales mindestens so bemessen ist wie die Summe der Querschnitte der Verteilkanäle.

Es hat sich als günstig erwiesen, die Verteilkanäle so auszubilden, dass ihre Tiefe, das heisst ihre Abmessung zwischen den Kanalgrund des ersten Düsenteilkörpers einerseits und der Abdeckfläche des zweiten Düsenteilkörpers andererseits, im Bereich der Eintrittsquerschnitte grösser ist als im Bereich der Austrittsquerschnitte. In einer anderen Ausführungsform bleibt der Querschnitt im Wesentlichen gleich.

Jeder Verteilkanal ist vorzugsweise durch einen von seinem Kanalgrund ausgehenden Damm in einen oberen Teilkanal und einen unteren Teilkanal aufgeteilt. Der Damm reicht nicht bis zur Abdeckfläche des Verteilkanals, so dass die beiden Teilkanäle desselben Verteilkanals miteinander kommunizieren können.

Dieser Damm kann sich auf den Austrittsquerschnitt hin verbreitern, derart, dass die Teilkanäle im austrittsseitigen Bereich voneinander entfernt verlaufen, wobei sie vorzugsweise immer noch kommunizieren.

Hierbei kann der Austrittsquerschnitt des oberen Teilkanals eines bestimmten Verteilkanals im Wesentlichen angrenzend an den unteren Teilkanal des benachbarten, darüber liegenden Verteilkanals angeordnet sein. Entsprechend ist dann der Austrittsquerschnitt des unteren Teilkanals des bestimmten Verteilkanals im Wesentlichen angrenzend an den oberen Teilkanal des benachbarten, darunter liegenden Verteilkanals angeordnet.

Die Verteilkanäle verlaufen vorzugsweise nicht geradlinig sondern bilden zum Beispiel ein sehr flaches Z mit abgerundeten Ecken. Das so entstehende Bild der Verteilkanäle, beim Blick auf die Kontaktfläche des ersten Düsenteilkörpers, ist von weitem etwa dasjenige eines Kammes mit gewellten Zähnen oder eines Rechens mit gewellten Zinken. Genauer betrachtet bilden die Verteilkanäle aber, bezüglich ihrer Durchströmbarkeit, eher ein verzweigtes oder leicht vernetztes System, etwa in der Art der Flussarme eines Deltas einer Flussmündung, allerdings mit sehr regelmässiger Anordnung der einzelnen Flussarme.

Wie schon erwähnt, ist der Hauptkanal mindestens annähernd vertikal ausgerichtet und besitzt einen im Hauptkanal verschieblich angeordneten Kolben, durch dessen Stellung die Anzahl und ggfs. die Lage der von der pastösen Masse zu durchfliessenden Verteilkanäle bestimmt ist.

Weitere Einzelheiten und Vorteile der Erfindung werden im Folgenden an Hand von Beispielen und mit Bezug auf die Zeichnung ausführlich beschrieben. Es zeigen:
- **Fig. 1A**: ein Ausführungsbeispiel eines ersten Düsenteilkörpers einer Vorrichtung nach der Erfindung, in perspektivischer Darstellung;
- **Fig. 1B**: eine schematische Seitenansicht einer Düse gemäss Erfindung;
- **Fig. 2**: den in Fig. 1A gezeigten ersten Düsenteilkörper, mit Blick auf die Kontaktfläche;
- **Fig. 3A**: ein erstes Ausführungsbeispiel des Verteilkanals, bei welchem der gesamte Verteilkanal einen aufsteigenden Kanalbereich bildet;
- **Fig. 3B**: ein zweites Ausführungsbeispiel des Verteilkanals, bei welchem ein siphon-artig gekrümmter Teil einen aufsteigenden Kanalbereich enthält;
- **Fig. 4**: einige benachbarte Verteilkanäle des ersten Düsenteilkörpers gemäss den Fig. 1A bis 2, in einem Schaubild;
- **Fig. 5**: den in den Fig. 1A und 2 dargestellten ersten Düsenteilkörper zusammen mit einem zugehörigen zweiten Düsenteilkörper, ausschnittweise, in einem Schnitt parallel zur Längsachse der Vorrichtung; und

Die Fig. 1A und 2 zeigen einen ersten Düsenteilkörper 10.1 einer Vorrichtung 10 nach der Erfindung. Die Vorrichtung 10 nach der Erfindung umfasst im Weiteren einen zweiten Düsenteilkörper 10.2, der nur in Fig. 1B und Fig. 5 sichtbar ist.

Der Düsenteilkörper 10.1 ist länglich und weist eine Längsachse A auf, die im montierten bzw. gebrauchsfähigen Zustand mindestens annähernd vertikal gerichtet ist.

Der Düsenteilkörper 10.1 weist einen Zufuhrkanal 12, einen Hauptkanal 14, eine Vielzahl von Verteilkanälen 16 und einen Abgabebereich 18 auf.

Der Zufuhrkanal 12, der auch im zweiten Düsenteilkörper 10.2 angeordnet sein könnte, mündet in den unteren Bereich des Hauptkanals 14.

Der längliche Hauptkanal 14 ist beim vorliegenden Ausführungsbeispiel zylindrisch, und seine Längsachse fällt mit der Längsachse A des ersten Düsenteilkörpers 10.1 zusammen. Der Hauptkanal 14 ist oben dicht abgeschlossen, entweder durch eine ortsfeste Anordnung oder, wie in Fig. 2 gezeigt, durch einen im Hauptkanal längsverschiebbaren, dichtenden Kolben 20.

Die Verteilkanäle 16 weisen Eintrittsquerschnitte 16.1 auf, die in der zylindermantelförmigen seitlichen Wandung 14.1 des Hauptkanals 14 liegen. Im Weiteren weisen die Verteilkanäle 16 Austrittsquerschnitte 16.2 auf.

Beim Ausführungsbeispiel gemäss Fig. 1A weist der Düsenteilkörper 10.1 nur über einen Teil seiner Länge L Verteilkanäle 16 auf, wobei die Eintrittsquerschnitte 16.1 eines Teils dieser Verteilkanäle 16 durch den Kolben 20 verschlossen sind.

In Fig. 1B ist eine erfindungsgemässe Vorrichtung 10, im vorliegende Fall als Düse bezeichnet, im montierten Zustand gezeigt. Anhand dieser Abbildung kann man erkennen, dass die Düse 10 zusammengesetzt wird aus dem ersten Düsenteilkörper 10.1 und dem zweiten Düsenteilkörper 10.2. Die lage des Hauptkanals 14 ist durch einen gestrichelten Kreis angedeutet.

Gemäss Fig. 3A ist der Verlauf der Verteilkanäle 16 beim vorliegenden Ausführungsbeispiel so gestaltet, dass die Austrittsquerschnitte 16.2 auf einem höheren Niveau liegen als die Eintrittsquerschnitte 16.1. Damit wird verhindert, dass bei einem Unterbruch der Abgabe der pastösen Masse Luft in den Hauptkanal 14 gelangt. Beim Ausführungsbeispiel gemäss Fig. 1A und 2 verlaufen die Verteilkanäle 16 nicht längs einer Geraden sondern in Form eines sehr flachen Z mit stark gerundeten Ecken. Um zu verhindern, dass Umgebungsluft durch die Verteilkanäle 16 in den Hauptkanal 14 gelangt, können die Verteilkanäle 16 gemäss Fig. 3A geradlinig sein oder gemäss Fig. 3B auch einen siphon-artigen Bereich aufweisen. Wesentlich ist, dass die Verteilkanäle 16, in Flussrichtung der pastösen Masse gesehen, mindestens einen aufsteigenden Kanalbereich aufweisen.

Ein Abgabebereich 18 umfasst die Austrittsquerschnitte 16.2 der Verteilkanäle 16. Der Abgabebereich 18 kann, in nicht dargestellter Weise, zusätzlich um einen Abgabespalt erweitert sein, in den die Verteilkanäle 16 münden.

Fig. 4 und Fig. 5 zeigen Ausschnitte aus Fig. 1A, in gegenüber Fig. 1A vergrösserter Darstellung.

Fig. 4 zeigt einige der Verteilkanäle 16 in einem Schaubild, wobei jeder Verteilkanal 16 in einen oberen Teilkanal 16.4 und einen unteren Teilkanal 16.5 unterteilt ist.

Fig. 5 zeigt ausschnittweise in einem Schnitt parallel zur Längsachse A den ersten Düsenteilkörper 10.1 mit einem der Verteilkanäle 16 und den zweiten Düsenteilkörper 10.2. In Fig. 5 sind die Düsenteilkörper 10.1, 10.2 der Übersichtlichkeit wegen mit einem gegenseitigen Abstand B dargestellt, während sie in Wirklichkeit im montierten Zustand längs Kontaktflächen 10.3, 10.4 dicht aneinander anliegen (d.h. im montierten Zustand ist A=0). Der in Fig. 5 gezeigte Verteilkanal 16 erstreckt sich, wie üblicherweise alle Verteilkanäle, zwischen einem Kanalgrund 16.3 und der Kontaktfläche 10.3. Ein Damm 17 unterteilt den Teilkanal 16 in einen oberen Teilkanal 16.4 und einen unteren Teilkanal 16.5. Die Abmessung des Dammes 17 senkrecht zu den Kontaktflächen 10.3, 10.4 (d.h. die Höhe des Damms 17) ist geringer als die Tiefe d des Verteilkanals 16, so dass der obere Teilkanal 16.4 und der untere Teilkanal 16.5 kommunizieren.

Wie in Fig. 4 gezeigt, kann die Breite des Dammes 17 längs des Verteilkanals 16 zunehmen, wobei aber die Teilkanäle 16.4 und 16.5 immer noch kommunizieren können.

Wie ebenfalls in Fig. 4 zu erkennen ist, nähert sich der obere Teilkanal 16.4 jedes Verteilkanals 16 dem unteren Teilkanal des benachbarten oberhalb liegenden Verteilkanals, entsprechend nähert sich der untere Teilkanal jedes Verteilkanals 16 dem oberen Teilkanal des benachbarten unterhalb liegenden Verteilkanals.

Die Abmessung der Verteilkanäle 16, das heisst deren Tiefe, senkrecht zu den Kontaktflächen 10.3, 10.4 ist im Bereich der Eintrittsquerschnitte 16.1 grösser als im Bereich der Austrittsquerschnitte 16.2, das heisst, die Verteilkanäle 16 sind im Bereich der Eintrittsquerschnitte 16.1 tiefer als im Bereich der Austrittsquerschnitte 16.2, wobei unter ihrer Tiefe eine im Wesentlichen horizontale Abmessung zu verstehen ist. Im Bereich der Eintrittsquerschnitte 16.1 können die Verteilkanäle 16 zum Beispiel etwa 0.2 mm tief sein, im Bereich der Austrittsquerschnitte beispielsweise etwa 0.15 mm, wobei diese Massangaben ausdrücklich nur als Beispiele und ohne einschränkende Wirkung genannt werden.

Die verzweigte Anordnung der Verteilkanäle 16 hat zur Folge, dass die pastöse Masse wie beabsichtigt in Portionen jeweils zusammenhängend als Raupe längs einer Linie oder Fläche abgegeben werden kann, da sich das Objekt, auf welches die Masse abzugeben ist, an der Düse vorbeibewegt. Diese Bewegung erfolgt senkrecht zur Längsachse A der Düse.

### Bezugszeichen

- 10: Vorrichtung/Düse
- 10.1: 1. Düsenteilkörper
- 10.2: 2. Düsenteilkörper
- 10.3: Kontaktfläche an 10.1
- 10.4: Kontaktfläche an 10.2
- 12: Zufuhrkanal
- 14: Hauptkanal
- 16: Verteilkanäle
- 16.1: Eintrittsquerschnitte von 16
- 16.2: Austrittsquerschnitte von 16
- 16.3: Kanalgrund
- 16.4: Oberer Teilkanal von 16
- 16.5: Unterer Teilkanal von 16
- 17: Damm
- 18: Abgabebereich
- 20: Kolben

- A: Längsachse
- B: Abstand
- d: Kanaltiefe (ist mindestens annähernd horizontal)

## Patentansprüche

1. Vorrichtung (10) zum getakteten Abgeben von Portionen einer pastösen Masse, umfassend einen Düsenkörper (10.1, 10.2)
- mit einem mindestens annähernd vertikalen, oben abgeschlossenen Hauptkanal (14),
- mit einem Zufuhrkanal (12) zum Zuführen der pastösen Masse, der in den Hauptkanal (14) mündet,
- wobei der Düsenkörper (10.1, 10.2) eine Vielzahl von quer zum Hauptkanal (14) verlaufende Verteilkanäle (16) mit je einem Eintrittsquerschnitt (16.1) am Hauptkanal (14) und je einem Austrittsquerschnitt (16.2), und
- einen Abgabebereich (18) in den die Austrittsquerschnitte (16.2) der Verteilkanäle (16) münden umfasst, und dass die Vorrichtung (10) einen im Hauptkanal (14) des Düsenkörpers (10.1, 10.2) verschieblich und dichtend angeordneten Kolben (20) besitzt, durch den die Eintrittsquerschnitte (16.1) einer bestimmbaren Anzahl der Verteilkanäle (16) abdeckbar ist, um die von diesen Eintrittsquerschnitten (16.1) ausgehenden Verteilkanäle (16) zu inaktivieren,
**dadurch gekennzeichnet, dass**
- die Verteilkanäle (16) mindestens einen in Flussrichtung der pastösen Masse aufsteigenden Verteilkanalbereich (16.10) aufweisen, und
- dass die Austrittsquerschnitte (16.2) der Verteilkanäle (16) oberhalb der zugehörigen Eintrittsquerschnitte (16.1) angeordnet sind, um den aufsteigenden Verteilkanalbereich (16.10) zu bilden.

2. Vorrichtung (10) nach Anspruch **1,**
**dadurch gekennzeichnet,**
**dass** die Verteilkanäle (16) einen siphon-artig verlaufenden Bereich mit dem aufsteigenden Verteilkanalbereich (16.10) umfassen.

3. Vorrichtung (10) nach Anspruch **1,**
**dadurch gekennzeichnet,**
**dass** die Eintrittsquerschnitte (16.1) der Verteilkanäle (16) Kanalquerschnitte aufweisen, die tiefer sind als die Kanalquerschnitte der Austrittsquerschnitte (16.2).

4. Vorrichtung (10) nach Anspruch **1,**
**dadurch gekennzeichnet,**
**dass** jeder Verteilkanal (16) durch einen von seinem Kanalgrund (16.3) ausgehenden Damm (17) über einen Teil seiner Kanaltiefe (d) in einen oberen Teilkanal (16.4) und einen unteren Teilkanal (16.5) aufgeteilt ist, derart, dass die Teilkanäle (16.4, 16.5) kommunizieren.

5. Vorrichtung (10) nach Anspruch **4,**
**dadurch gekennzeichnet,**
**dass** sich der Damm (17) auf den Austrittsquerschnitt (16.2) hin verbreitert, derart, dass die Teilkanäle (16.1, 16.2) eines Verteilkanals (16) in ihrem austrittsseitigen Bereich voneinander entfernt verlaufen, wobei sie vorzugsweise kommunizieren.

6. Vorrichtung (10) nach Anspruch **5,**
**dadurch gekennzeichnet,**
**dass** der Austrittsquerschnitt (16.2) des oberen Teilkanals (16.4) eines mittleren Verteilkanals (16) im Wesentlichen angrenzend an den unteren Teilkanal (16.5) des benachbarten oberen Verteilkanals (16) angeordnet ist.

7. Vorrichtung (10) nach Anspruch **1,**
**dadurch gekennzeichnet,**
**dass** die Mündung des mindestens einen Zufuhrkanals (12) im unteren Bereich des Hauptkanals (14) liegt, wobei der Zufuhrkanal (12) vorzugsweise so angeordnet ist, dass der Hauptkanal (14) stets durchspült ist und dadurch keine Zonen aufweist in denen die pastöse Masse festsitzt.

8. Vorrichtung (10) nach Anspruch **1,**
**dadurch gekennzeichnet,**
**dass** der Düsenkörper (10.1, 10.2) im Wesentlichen aus einem ersten Düsenteilkörper (10.1) und einem zweiten Düsenteilkörper (10.2) zusammengesetzt ist, wobei die beiden Düsenteilkörper (10.1, 10,2) mit mindestens annährend vertikalen Kontaktflächen (10.3, 10.4) dicht aneinander anliegen und Randflächen aufweisen, die den Abgabebereich (18) begrenzen.

9. Vorrichtung (10) nach Anspruch **8,**
**dadurch gekennzeichnet,**
**dass** die Verteilkanäle (16) im ersten Düsenteilkörper (10.1) angeordnet sind.

## Claims

1. Apparatus (10) for discharging portions of a pasty substance at timed intervals, comprising a nozzle body (10.1, 10.2)
- having an at least more or less vertical main channel (14), which is closed off at the top, and
- having a feed channel (12), which is intended for feeding the pasty substance and opens out into the main channel (14),
- wherein the nozzle body (10.1, 10.2) comprises a multiplicity of distributing channels (16), which run transversely to the main channel (14) and each have an entry cross section (16.1) at the main channel (14) and an exit cross section (16.2), and
- comprises a discharge region (18), into which the exit cross section (16.2) of the distributing channels (16) open out, and
wherein the apparatus (10) has a piston (20), which is arranged in a displaceable and sealing manner in the main channel (14) of the nozzle body (10.1, 10.2) and by means of which the entry cross sections (16.1) of a determinable number of the distributing channels (16) can be covered, in order to render inactive the distributing channels (16) extending from said entry cross sections (16.1),
**characterized in that**
- the distributing channels (16) have at least one distributing-channel region (16.10), which slopes up in the flow direction of the pasty substance, and
- the exit cross sections (16.2) of the distributing channels (16) are arranged above the associated entry cross sections (16.1), in order to form the upwardly sloping distributing-channel region (16.10).

2. Apparatus (10) according to Claim 1,
**characterized**
**in that** the distributing channels (16) comprise a siphon-like region having the upwardly sloping distributing-channel region (16.10).

3. Apparatus (10) according to Claim 1,
**characterized**
**in that** the entry cross sections (16.1) of the distributing channels (16) have channel cross sections which are deeper than the channel cross sections of the exit cross sections (16.2).

4. Apparatus (10) according to Claim 1,
**characterized**
**in that** each distributing channel (16) is divided up over part of its channel depth (d) by a dam (17), extending from its channel base (16.3), into an upper sub-channel (16.4) and a lower sub-channel (16.5) such that the sub-channels (16.4, 16.5) communicate.

5. Apparatus (10) according to Claim 4,
**characterized**
**in that** the dam (17) widens in the direction of the exit cross section (16.2) such that the sub-channels (16.1, 16.2) of a distributing channel (16) are at a distance apart from one another in their exit region, wherein they preferably communicate.

6. Apparatus (10) according to Claim 5,
**characterized**
**in that** the exit cross section (16.2) of the upper sub-channel (16.4) of a central distributing channel (16) is arranged essentially adjacent to the lower sub-channel (16.5) of the neighbouring upper distributing channel (16).

7. Apparatus (10) according to Claim 1,
**characterized**
**in that** the mouth opening of the at least one feed channel (12) is located in the lower region of the main channel (14), wherein the feed channel (12) is preferably arranged such that the main channel (14) is always flushed through and therefore has no zones in which the pasty substance becomes stuck.

8. Apparatus (10) according to Claim 1,
**characterized**
**in that** nozzle body (10.1, 10.2) is made up essentially of a first nozzle sub-body (10.1) and a second nozzle sub-body (10.2), wherein the two nozzle sub-bodies (10.1, 10.2) butt tightly against one another by way of at least more or less vertical contact surfaces (10.3, 10.4) and have peripheral surfaces which bound the discharge region (18).

9. Apparatus (10) according to Claim 8,
**characterized**
**in that** the distributing channels (16) are arranged in the first nozzle sub-body (10.1).

## Revendications

1. Dispositif (10) pour délivrer de façon cadencée des portions de produit pâteux, comportant un corps de buse (10.1, 10.2)
- comprenant un canal principal (14) au moins approximativement vertical et fermé en haut,
- comprenant un canal d'alimentation (12) pour acheminer le produit pâteux, lequel canal d'alimentation débouche dans le canal principal (14),
- le corps de buse (10.1, 10.2) comportant une pluralité de canaux de distribution (16) s'étendant transversalement par rapport au canal principal (14) et présentant une section transversale d'entrée (16.1) respective au niveau du canal principal (14) et une section transversale de sortie (16.2) respective, et
- une région de distribution (18) dans laquelle débouchent les sections transversales de sortie (16.2) des canaux de distribution (16), et
- le dispositif (10) présentant un piston (20) disposé de manière déplaçable et étanche dans le canal principal (14) du corps de buse (10.1, 10.2), au moyen duquel piston les sections transversales d'entrée (16.1) d'un nombre pouvant être déterminé de canaux de distribution (16) peuvent être recouvertes, afin de désactiver les canaux de distribution (16) partant de ces sections transversales d'entrée (16.1), **caractérisé**
- **en ce que** les canaux de distribution (16) comprennent au moins une région de canal de distribution (16.10) montant dans le sens d'écoulement du produit pâteux, et
- **en ce que** les sections transversales de sortie (16.2) des canaux de distribution (16) sont disposées au-dessus des sections transversales d'entrée (16.1) associées, afin de former la région de canal de distribution montante (16.10).

2. Dispositif (10) selon la revendication 1, **caractérisé en ce que**
les canaux de distribution (16) comportent une région s'étendant à la manière d'un siphon et comprenant la région de canal de distribution montante (16.10).

3. Dispositif (10) selon la revendication 1, **caractérisé en ce que**
les sections transversales d'entrée (16.1) des canaux de distribution (16) présentent des sections transversales de canal qui sont plus profondes que les sections transversales de canal des sections transversales de sortie (16.2).

4. Dispositif (10) selon la revendication 1, **caractérisé en ce que**
chaque canal de distribution (16) est divisé, par un barrage (17) partant de son fond de canal (16.3), sur une partie de sa profondeur de canal (d), en un canal partiel supérieur (16.4) et un canal partiel inférieur (16.5), de telle sorte que les canaux partiels (16.4, 16.5) soient en communication.

5. Dispositif (10) selon la revendication 4, **caractérisé en ce que**
le barrage (17) s'élargit en direction de la section transversale de sortie (16.2), de telle sorte que les canaux partiels (16.1, 16.2) d'un canal de distribution (16) s'étendent de manière éloignée l'un de l'autre dans leur région située côté sortie, ceux-ci étant de préférence en communication.

6. Dispositif (10) selon la revendication 5, **caractérisé en ce que**
la section transversale de sortie (16.2) du canal partiel supérieur (16.4) d'un canal de distribution central (16) est disposée de manière essentiellement adjacente au canal partiel inférieur (16.5) du canal de distribution supérieur (16) adjacent.

7. Dispositif (10) selon la revendication 1, **caractérisé en ce que**
l'embouchure de l'au moins un canal d'alimentation (12) se situe dans la région inférieure du canal principal (14), le canal d'alimentation (12) étant de préférence disposé de telle sorte que le canal principal (14) soit toujours parcouru et ne présente par conséquent aucune zone dans laquelle le produit pâteux est bloqué.

8. Dispositif (10) selon la revendication 1, **caractérisé en ce que**
le corps de buse (10.1, 10.2) est composé essentiellement d'un premier corps partiel de buse (10.1) et d'un deuxième corps partiel de buse (10.2), les deux corps partiels de buse (10.1, 10.2) s'appliquant de manière étanche l'un contre l'autre par des surfaces de contact (10.3, 10.4) au moins approximativement verticales, et présentant des surfaces de bord qui délimitent la région de distribution (18).

9. Dispositif (10) selon la revendication 8, **caractérisé en ce que**
les canaux de distribution (16) sont disposés dans le premier corps partiel de buse (10.1).
